# EUROPÄISCHE PATENTSCHRIFT

(11) **EP 4 127 470 B1**
(45) Veröffentlichungstag und Bekanntmachung des Hinweises auf die Patenterteilung: **12.06.2024**
(21) Anmeldenummer: 21729834.8
(22) Anmeldetag: 26.05.2021
(51) Int. Cl.: F04B 1/0404, F02M 59/02, F04B 53/08, F04B 1/0408, F02M 53/00, F02M 59/36, F02M 59/44

(54) **HOCHDRUCKPUMPE**
HIGH-PRESSURE PUMP
POMPE HAUTE PRESSION

(30) Priorität: 29.05.2020 DE 102020114417
(43) Veröffentlichungstag der Anmeldung: 08.02.2023
(73) Patentinhaber: Liebherr-Components Deggendorf GmbH, 94469 Deggendorf (DE)
(72) Erfinder: NEUHAUS, Günther, 94551 Lalling (DE); SCHMIDT, Martin, 93059 Regensburg (DE)
(74) Vertreter: Laufhütte, Dieter
(86) Internationale Anmeldenummer: PCT/EP2021/063991
(87) Internationale Veröffentlichungsnummer: WO 2021/239785

(56) Entgegenhaltungen:
- WO-A1-2019/206606
- DE-A1- 10 318 941
- DE-A1-102009 027 335
- DE-A1-102014 217 388
- DE-T2- 69 717 244

## Beschreibung

Die vorliegende Erfindung betrifft eine Hochdruckpumpe zum Anheben eines Druckniveaus eines Fluids, insbesondere eines Kraftstoffs.

Bei Common-Rail-Einspritzsystemen wie auch dazu alternativen Kraftstoffzuführsystemen ist es von erheblicher Bedeutung, dass ein einem Verbrennungsvorgang zuzuführender Kraftstoff einen hohen Druck aufweist. Hierfür übliche Systemdrücke für entsprechende Hochdruckpumpen liegen im Bereich von 250 bis zu 2500 bar.

Um den gasförmigen oder flüssigen Kraftstoff auf ein solches Druckniveau zu bringen, weist die Hochdruckpumpe einen Pumpraum auf, dessen Volumen über einen bewegbaren Kolben verringerbar ist. Wird nun Kraftsoff auf Niederdruckniveau in den Pumpraum eingebracht, der Pumpraum verschlossen und über eine Kolbenbewegung der Pumpraum verringert, führt dies zu einem Druckanstieg des in dem Pumpraum vorhandenen Kraftstoffs. Ein entsprechendes Auslassventil sorgt für ein Auslassen von Kraftstoff, der ein gewünschtes Druckniveau erreicht hat.

Bewegt sich der Kolben von seinem unteren Totpunkt hin zu seinem oberen Totpunkt, vergrößert also das Volumen des Pumpraums, wird Kraftstoff vom Niederdruckniveau in den Pumpraum eingelassen und der beschriebene Zyklus beginnt von vorne.

Eine Kolbenkühlung wird über den Durchfluss im Niederdruckkreis vor dem Einlassventil realisiert. Der intervallartig in den Pumpraum einströmende Kraftstoff wird dabei vor einem Durchtritt des Einlassventils als Kühlmedium für vom Kolben abgegebene Wärme benutzt. Hierzu kann eine entsprechende Leitungsführung vorgesehen sein, die den zum Einlassventil geführten Kraftstoff vorab Nahe an den Kolben bringt, um diesen zu kühlen.

Aus dem Stand der Technik ist bekannt, dass das Einlassventil als digitales Einlassventil umgesetzt ist, so dass, wenn keine Förderung von Hochdruck gewünscht ist, das Einlassventil offen bleibt, was dazu führt, dass in den Pumpraum eindringender Kraftstoff wieder zurück in den Niederdruckkreis gefördert wird. Um auch hierbei die Wirksamkeit der Kolbenkühlung aufrechtzuerhalten, wird kontinuierlich ein definiertes Leckagevolumen vor dem Einlassventil abgeführt, um Wärme abzuführen.

Die DE 10 2014 217 388 A1 zeigt eine solche Hochdruckpumpe, die sämtliche Merkmale des Oberbegriffs des Anspruchs 1 aufweist.

Die DE 103 18 941 A1 offenbart ein Kraftstoffsystem für eine Brennkraftmaschine, bei der eine Drosseleinrichtung mit einem Volumenstromregelventil und einem parallel dazu angeordneten Bypass stromaufwärts der Hochdruckpumpe vorgesehen ist, um eine stabile Druckregelung zu ermöglichen.

Es ist das Ziel der vorliegenden Erfindung eine Hochdruckpumpe der eingangs beschriebenen Art und Weise fortzubilden, damit diese auch über eine Volumenstromregelung betreibbar ist. Dies gelingt mit einer Hochdruckpumpe, die sämtliche Merkmale des Anspruchs 1 aufweist.

Aus ökonomischen und prozesstechnischen Gründen wird großer Wert auf eine hohe Anzahl an Gleichteilen gelegt, damit der Tausch von Pumpen möglichst einfach und ohne viel Aufwand erfolgen kann. So wird es als vorteilhaft angesehen, wenn der Leckagerücklauf bei Anwendung eines digitalen Einlassventils (nach dem Stand der Technik) als auch der Volumenstromregelung (nach der Erfindung) der gleichen Anschlusslogik folgt, um die Kolbenkühlung bei beiden Varianten zu realisieren. Hierdurch bedingt, ergibt sich die besondere Problematik, dass bei einem geschlossenen Volumenstromregelventil kein Durchfluss mehr im Niederdruckkreis herrscht, wodurch eine Kolbenkühlung nicht länger möglich - aber dennoch notwendig ist.

Nach der Erfindung ist eine Hochdruckpumpe zum Anheben eines Druckniveaus eines Fluids, insbesondere eines Kraftstoffs, vorgesehen, die einen bewegbaren Kolben zum Komprimieren eines Pumpraums, ein Einlassventil zum Einlassen des Fluids in den Pumpraum, eine Kühleinrichtung zum Kühlen des Kolbens mit Hilfe von stromaufwärts des Einlassventils strömenden Fluids, und ein Volumenstromregelventil umfasst, das stromaufwärts der Kühleinrichtung angeordnet ist und einen Volumenstrom des Fluids durch die Kühleinrichtung hin zum Einlassventil beeinflusst Die Pumpe ist gekennzeichnet durch eine Bypassdrossel zum Umgehen des Volumenstromregelventils, und eine Rücklaufdrossel zum Abführen eines Fluids stromabwärts der Kühleinrichtung.

Durch das Vorsehen der Bypassdrossel, die das Volumenstromregelventil umgeht, wird auch in einem geschlossenen Zustand des Volumenstromregelventils eine gewisse Fluidströmung erzeugt, die zur Kühlung des Kolbens verwendet werden kann. Das Abströmen des so in die Pumpe einströmenden Fluids erfolgt über eine Ablaufdrossel, die stromabwärts der Kühleinrichtung angeordnet ist.

Dadurch wird also auch die Kühlung des Kolbens ermöglicht, wenn die volumenstromgeregelte Hochdruckpumpe eine "0-Förderung" vollzieht, also kein Fluid von der Niederdruckseite auf die Hochdruckseite fördert. Sämtliche Betriebspunkte der Hochdruckpumpe einschließlich der "0-Förderung" besitzen demnach eine funktionierende Kühlung des Kolbens.

Nach einer vorteilhaften Modifikation der Erfindung kann weiter vorgesehen sein, dass das Einlassventil eine Federvorspannung aufweist, und dazu ausgelegt ist, ein Einströmen des Fluids in den Pumpraum nur dann zuzulassen, wenn das Volumenstromregelventil eine geöffnete Position einnimmt.

Im Fehlerfall einer geringen Leckage durch das Volumenstromregelventil (in einem geschlossenen Zustand des Volumenstromregelventils) ist durch die Federvorspannung des Einlassventils sichergestellt, dass es nicht zu einem ungewollten Hochdruckförderung von Fluid kommt. Geringe Mengen an Leckage können über die Gesamtlebensdauer des Volumenstromregelventil auftreten, wobei aber durch das Einlassventil mit Federvorspannung verhindert werden kann, dass dies zu einer ungewünschten Hochdruckförderung von Fluid führt. Die Federvorspannung ist dabei so dimensioniert, dass sie nicht bereits bei kleinen durch das Ventil strömenden Fluidmengen (Leckage) einen Fluideintritt in den Pumpraum ermöglicht, sondern hierfür ein bestimmter Schwellenwert überschritten sein muss.

Demnach kann nach der Erfindung vorgesehen sein, dass das Einlassventil mit Federvorspannung dazu ausgelegt ist, ein Einströmen des Fluids in den Pumpraum erst dann zuzulassen, wenn ein bestimmter vom Volumenstromregelventil stammender Volumenstrom des Fluids überschritten ist, um zu verhindern, dass bereits eine geringe Leckage des Volumenstromregelventils zu einem Öffnen des Einlassventils führt.

Der bestimmte vom Volumenstromregelventil stammende Volumenstrom, der zu einem Öffnen des Einlassventils führt kann dabei, mindestens 10% des durch das vollständig geöffnete Volumenstromregelventil strömenden Volumenstroms, vorzugsweise mindestens 5% des durch das vollständig geöffnete Volumenstromregelventil strömenden Volumenstroms sein.

Ferner kann nach einer vorteilhaften Variante der Erfindung vorgesehen sein, dass die Kühleinrichtung durch eine entsprechende Strömungsführung des Fluids im Bereich des Kolbens umgesetzt ist. Hierzu kann eine stromaufwärts des Einlassventils angeordnete Fluidverbindung oder auch die zwischen Volumenstromregelventil und Einlassventil vorhandene Fluidverbindung in den Nachbereich des Kolbens geführt sein, damit das in der Fluidverbindung strömende Fluid als Kühlmedium wirken kann.

Ferner kann vorgesehen sein, dass die Bypassdrossel parallel zum Volumenstromregelventil geschaltet ist und dieses kurzschließt. Die Bypassdrossel kann dabei so angeordnet sein, dass sie nur das Volumenstromregelventil kurzschließt.

Nach der Erfindung ist vorgesehen, dass die Bypassdrossel und die Rücklaufdrossel jeweils dazu ausgelegt sind, das Passieren eines bestimmten Volumenstroms an Fluid zu erlauben, wobei der bestimmte Volumenstrom der Bypassdrossel geringer ist als der bestimmte Volumenstrom der Rücklaufdrossel.

Vorzugsweise kann vorgesehen sein, dass die Bypassdrossel und das Volumenstromregelventil mit einer Fluidquelle verbunden sind und vorzugsweise die Rücklaufdrossel mit einer Fluidsenke verbunden ist.

Nach einer weiteren Ausgestaltung der Erfindung kann vorgesehen sein, dass die Pumpe ferner ein Auslassventil zum Auslassen des Fluids aus dem Pumpraum umfasst, wobei das Auslassventil vorzugsweise mit einer Federvorspannung versehen ist, die dafür sorgt, dass das Fluid den Pumpraum erst bei einem gewünschten Druckniveau verlässt, das größer als das Druckniveau stromaufwärts des Einlassventils ist.

Ferner kann nach der Erfindung vorgesehen sein, dass das Volumenstromregelventil ein 2/2-Wegeventil ist, insbesondere ein 2/2-Magnetventil, das in einer ersten Schaltstellung die an das Ventil heranreichenden Fluidkanäle verbindet und in einer zweiten Schaltstellung die an das Ventil heranreichenden Fluidkanäle unterbricht.

Nach einer Fortbildung der Erfindung kann ebenfalls vorgesehen sein, dass jegliches Ventil stromaufwärts des Einlassventils keine Druckregel- und/oder Druckbegrenzungsfunktion aufweist, vorzugsweise die Hochdruckpumpe kein Druckregel- und/oder Druckbegrenzungsventil aufweist.

Nach einer Fortbildung der Erfindung kann vorgesehen sein, dass die Hochdruckpumpe vom Typ einer Rollenstößelpumpe ist. Hierbei wird der bewegbare Kolben durch die Drehung einer mit einem Nocken versehenen Antriebswelle hin- und herbewegt. Die Schnittstelle zwischen Nocken und bewegter Kolbenbaugruppe ist dabei eine Rolle, die auf dem Nocken abrollt.

Die Erfindung betrifft ferner ein Kraftstoffeinspritzsystem mit einer Hochdruckpumpe nach einer der vorhergehenden Varianten, wobei von einem Kraftstofftank über eine Kraftstoffpumpe geförderter Kraftstoff dem Volumenstromregelventil und der Bypassdrossel zugeführt wird.

Dabei kann auch vorgesehen sein, dass die Rücklaufdrossel mit dem Kraftstofftank verbunden ist, um über die Rücklaufdrossel aus der Hochdruckpumpe strömenden Kraftstoff dem Kraftstofftank zuzuführen.

Ferner betrifft die Erfindung eine Arbeitsmaschine mit einer Hochdruckpumpe nach den vorhergehend beschriebenen Varianten oder einem entsprechendes Kraftstoffeinspritzsystem.

Weitere Vorteile, Merkmale und Einzelheiten der Erfindung werden aufgrund der nachfolgenden Figurenbeschreibung ersichtlich. Dabei zeigt die einzige Figur:
- Fig. 1:: einen schematischen Aufbau der erfindungsgemäßen Hochdruckpumpe.

Fig. 1 zeigt die Hochdruckpumpe 1, die über drei Anschlüsse 11, 12, 13 verfügt. Einen Einlassanschluss 11 zum Zuführen von Fluid mit einem Niederdruckniveau, einen Rücklaufanschluss 12 zum Zurückführen von Fluid mit einem Niederdruckniveau und einen Auslassanschluss 13 zum Abführen von Fluid mit einem Hochdruckniveau.

Das Wirkprinzip der Hochdruckpumpe 1 basiert dabei auf dem wiederholten Hin- und Herbewegen des Kolbens 2 in der Zylinderanordnung 10. Durch die Bewegung des Kolbens 2 kann ein Pumpraum 3 in seinem Volumen verringert werden. Der Pumpraum 3 ist über entsprechende Ventile 4, 8 sowohl mit der Niederdruckseite als auch der Hochdruckseite verbunden, so dass man Fluid von der Niederdruckseite in den Pumpraum 3 einströmen lassen kann, solange das Volumen des Pumpraums 3 bei einer entsprechenden Stellung des Kolbens 2 maximal oder nahe an seinem Maximum ist. Durch die anschließende Bewegung des Kolbens 2, die eine Verringerung des Pumpraumvolumens bedingt, wird das Druckniveau des im Pumpraum 3 befindlichen Fluids angehoben, wobei ein Auslass hin zur Hochdruckseite erst erfolgt, wenn das hierfür erforderliche Druckniveau erreicht worden ist. Bewegt sich der Kolben wieder in eine Richtung, die eine Vergrößerung des Pumpraums 3 nach sich zieht, kann wieder Fluid von der Niederdruckseite eingeführt werden und der Vorgang beginnt von neuem.

Das ständige Hin- und Herbewegen des Kolbens 2 in der Zylinderanordnung 2 führt zu einem reibungsbedingten Temperaturanstieg. Um eine Kühlung zu erreichen, wird Fluid der Niederdruckseite, also stromaufwärts des Pumpraums 3 dazu verwendet, die Wärme aufzunehmen und abzuführen. Hierzu wird vom Einlassabschnitt 11 bis hin zum Einlassventil 4 in den Pumpraum 3 eine Fluidführung vorgesehen, mit der die anfallende Temperatur durch das Bewegen des Kolbens 2 in der Zylinderanordnung 10 abgeleitet werden kann. Diese auf die Kühlung der Zylinderanordnung gerichtete Fluidführung wird als Kühleinrichtung 5 bezeichnet.

Ist es hingegen nicht gewünscht, dass Fluid auf die Hochdruckseite ausgegeben wird, ist eine Kühlströmung, die sich von dem Einlassanschluss 11 auf der Niederdruckseite hin zum Auslassanschluss 11 auf der Hochdruckseite erstreckt, nicht möglich. Da sich aber auch in einem solchen Fall der Kolben 2 hin- und herbewegt, muss auch hierbei die dabei anfallende Wärme abtransportiert werden.

Um dies zu erreichen, wird das Volumenstromregelventil 6, das den Volumenstrom des Fluids von der Niederdruckseite steuert, mit einer Bypassdrossel 7 kurzgeschlossen. So kann das an dem Einlassanschluss 11 geführte Fluid nicht nur über das Volumenstromregelventil 6 in das Innere der Hochdruckpumpe 1 einströmen, sondern auch über die Bypassdrossel 7, so dass auch bei einer sogenannten "0-Förderung", bei der kein Fluid auf der Hochdruckseite abgegeben wird bzw. das Volumenstromregelventil 6 in seiner Schließstellung ist, Fluid in die Pumpe 1 einströmt.

Die erforderliche zum Wärmeabtransport notwendige Konvektion des einströmenden Fluids wird durch eine Rücklaufdrossel 9 erreicht, die stromabwärts der Kühleinrichtung 5 angeordnet ist. Diese Rücklaufdrossel 9 lässt das über die Bypassdrossel 7 einströmende Fluid wieder aus der Pumpe 1 heraustreten, so dass das in seiner Temperatur erwärmte Fluid abfließen kann. Trotz geschlossenen Volumenstromregelventil 6 und einer nicht vorhandenen Hochdruck-Fluidausgabe kommt es zu einer Strömung von Fluid der Niederdruckseite, die zur Kühlung der Zylinderanordnung 10 bzw. des Kolbens 2 genutzt wird.

Ist nun das Einlassventil 4 in den Pumpraum 3 ein Rückschlagventil mit Federvorspannung, so kann die Federvorspannung so dimensioniert sein, dass eine Leckage des Volumenstromregelventils 6 zusammen mit dem über die Bypassdrossel 7 einströmenden Fluid kein Einströmen von Fluid in den Pumpraum 3 zulässt.

Eine Hochdruckförderung erfolgt nur bei einem deutlichen Druckanstieg vor dem Einlassventil 4, wenn sich das Volumenstromregelventil 6 in seinem geöffneten Zustand befindet. Hierbei kann der Öffnungsdruck des Einlassventils 4 den zulässigen Staudruck im Rücklauf bedingen. So kann es bspw. für ein Öffnen des Einlassventils 4 erforderlich sein, dass mehr als 10 %, vorzugsweise mehr als 5%, der Fluidströmung, die in einem offenen Zustand des Volumenstromregelventils 6 strömen würde, durch das Volumenstromregelventil 6 strömen muss, damit es zu einem Einströmen in den Pumpraum 3 kommt.

Das Auslassventil 8 kann ebenfalls ein Rückschlagventil mit einer Federvorspannung sein. Dieses Ventil wird nur dann geöffnet, wenn in dem Pumpraum 3 ein Druckniveau erzeugt worden ist, dass dem Druck auf der Hochdruckseite entspricht. Dieser kann dabei im Bereich von 250 bis 2500 bar liegen.

Dem Fachmann ist klar, dass der Niederdruckbereich einen Druckbereich von weniger als 15 bar, vorzugsweise weniger als 10 bar und bevorzugterweise weniger als 6 bar beschreibt. Für eine Förderung des Fluids auf der Niederdruckseite wird eine Niederdruckpumpe verwendet, die das Fluid auf der Niederdruckseite auf ein Niveau von mehr als 1 bar, vorzugsweise mehr als 3 bar anhebt.

Bei einer Einbettung der Hochdruckpumpe 1 in ein Kraftstoffeinspritzsystem ist diese Förderpumpe für das Fluid auf der Niederdruckseite eine Kraftstoffpumpe, die Kraftstoff aus einem Kraftstofftank hin zur Hochdruckpumpe 1 fördert. Der Rücklaufanschluss 12 ist dabei mit dem Kraftstofftank verbunden, so dass das nicht auf die Hochdruckseite gebrachte Fluid wieder in den Kraftstofftank zurückströmen kann. Der Hochdruckanschluss 13 ist hierbei mit einem Einspritzleitung, bspw. einem Common Rail verbunden, von der aus Kraftstoff unter hohem Druck in einem Verbrennungsraum eines Motors eingespritzt wird. Dabei kann natürlich auch ein Kraftstoffinjektor zwischengeschaltet sein.

## Patentansprüche

1. Hochdruckpumpe (1) zum Anheben eines Druckniveaus eines Fluids, insbesondere eines Kraftstoffs, umfassend:
einen bewegbaren Kolben (2) zum Komprimieren eines Pumpraums (3),
ein Einlassventil (4) zum Einlassen des Fluids in den Pumpraum (3),
eine Kühleinrichtung (5) zum Kühlen des Kolbens (2) mit Hilfe von stromaufwärts des Einlassventils (4) strömenden Fluids, und
eine Rücklaufdrossel (9) zum Abführen eines Fluids stromabwärts der Kühleinrichtung (5)
**gekennzeichnet durch**
ein Volumenstromregelventil (6), das stromaufwärts der Kühleinrichtung (5) angeordnet ist und einen Volumenstrom des Fluids durch die Kühleinrichtung (5) hin zum Einlassventil (4) beeinflusst,
eine Bypassdrossel (7) zum Umgehen des Volumenstromregelventils (6), wobei
die Bypassdrossel (7) und die Rücklaufdrossel (9) jeweils dazu ausgelegt sind, das Passieren eines bestimmten Volumenstroms an Fluid zu erlauben, und
der bestimmte Volumenstrom der Bypassdrossel (7) geringer ist als der bestimmte Volumenstrom der Rücklaufdrossel (9).

2. Hochdruckpumpe (1) nach dem vorhergehenden Anspruch, wobei das Einlassventil (4) eine Federvorspannung aufweist, und dazu ausgelegt ist, ein Einströmen des Fluids in den Pumpraum (3) nur dann zuzulassen, wenn das Volumenstromregelventil (6) eine geöffnete Position einnimmt.

3. Hochdruckpumpe (1) nach Anspruch 2, wobei das Einlassventil (4) mit Federvorspannung dazu ausgelegt ist, ein Einströmen des Fluids in den Pumpraum (3) erst dann zuzulassen, wenn ein bestimmter vom Volumenstromregelventil (6) stammender Volumenstrom des Fluids überschritten ist, um zu verhindern, dass bereits eine geringe Leckage des Volumenstromregelventils (6) zu einem Öffnen des Einlassventils (4) führt.

4. Hochdruckpumpe (1) nach Anspruch 3, wobei der bestimmte vom Volumenstromregelventil (6) stammende Volumenstrom, der zu einem Öffnen des Einlassventils (4) führt, mindestens 10% des durch das vollständig geöffnete Volumenstromregelventil (6) strömenden Volumenstroms ist.

5. Hochdruckpumpe (1) nach einem der vorhergehenden Ansprüche, wobei die Kühleinrichtung (5) durch eine entsprechende Strömungsführung des Fluids im Bereich des Kolbens (2) umgesetzt ist.

6. Hochdruckpumpe (1) nach einem der vorhergehenden Ansprüche, wobei die Bypassdrossel (7) parallel zum Volumenstromregelventil (6) geschaltet ist und dieses kurzschließt.

7. Hochdruckpumpe (1) nach einem der vorhergehenden Ansprüche, wobei die Bypassdrossel (7) und das Volumenstromregelventil (6) mit einer Fluidquelle verbunden sind und vorzugsweise die Rücklaufdrossel (9) mit einer Fluidsenke verbunden ist.

8. Hochdruckpumpe (1) nach einem der vorhergehenden Ansprüche, ferner umfassend ein Auslassventil (8) zum Auslassen des Fluids aus dem Pumpraum (3), wobei das Auslassventil (8) vorzugsweise mit einer Federvorspannung versehen ist, die dafür sorgt, dass das Fluid den Pumpraum (3) erst bei einem gewünschten Druckniveau verlässt, das größer als das Druckniveau stromaufwärts des Einlassventil (4) ist.

9. Hochdruckpumpe (1) nach einem der vorhergehenden Ansprüche, wobei das Volumenstromregelventil (6) ein 2/2-Wegeventil ist, insbesondere ein 2/2-Magnetventil, das in einer ersten Schaltstellung die an das Volumenstromregelventil (6) heranreichenden Fluidkanäle verbindet und in einer zweiten Schaltstellung die an das Volumenstromregelventil (6) heranreichenden Fluidkanäle unterbricht.

10. Hochdruckpumpe (1) nach einem der vorhergehenden Ansprüche, wobei jegliches Ventil stromaufwärts des Einlassventils (4) keine Druckregel- und/oder Druckbegrenzungsfunktion aufweist, vorzugsweise die Hochdruckpumpe (1) kein Druckregel- und/oder Druckbegrenzungsventil enthält.

11. Hochdruckpumpe (1) nach einem der vorhergehenden Ansprüche, wobei die Hochdruckpumpe (1) vom Typ einer Rollenstößelpumpe ist.

12. Kraftstoffeinspritzsystem mit einer Hochdruckpumpe (1) nach einem der vorhergehenden Ansprüche, wobei von einem Kraftstofftank über eine Kraftstoffpumpe geförderter Kraftstoff dem Volumenstromregelventil (6) und der Bypassdrossel (7) zugeführt wird.

13. Kraftstoffeinspritzsystem nach Anspruch 12, wobei die Rücklaufdrossel (9) mit dem Kraftstofftank verbunden ist, um über die Rücklaufdrossel (9) aus der Hochdruckpumpe (1) strömenden Kraftstoff dem Kraftstofftank zuzuführen.

14. Arbeitsmaschine mit einer Hochdruckpumpe (1) nach den Ansprüchen 1 bis 11 oder einem Kraftstoffeinspritzsystem nach den Ansprüchen 12 oder 13.

## Claims

1. A high-pressure pump (1) for raising the pressure level of a fluid, particularly a fuel, the high-pressure pump comprising:
a movable piston (2) for compressing a pump chamber (3),
an inlet valve (4) for letting the fluid into the pump chamber (3),
a cooling device (5) for cooling the piston (2) with the aid of fluid flowing upstream of the inlet valve (4), and
a return throttle (9) for carrying away a fluid downstream of the cooling device (5)
**characterised by**
a volumetric flow control valve (6), which is disposed upstream of the cooling device (5) and influences a volumetric flow of the fluid through the cooling device (5) towards the inlet valve (4),
a bypass throttle (7) for bypassing the volumetric flow control valve (6), wherein
the bypass throttle (7) and the return throttle (9) are each configured to permit the passage of a specified volumetric flow of fluid, and
the specified volumetric flow of the bypass throttle (7) is less than the specified volumetric flow of the return throttle (9).

2. The high-pressure pump (1) according to the preceding claim, wherein the inlet valve (4) has a spring bias and is configured to admit a flow of the fluid into the pump chamber (3) only when the volumetric flow control valve (6) is in an open position.

3. The high-pressure pump (1) according to claim 2, wherein the inlet valve (4) having a spring bias is configured to admit a flow of the fluid into the pump chamber (3) only when a specified volumetric flow of the fluid from the volumetric flow control valve (6) is exceeded, in order to prevent even a slight leakage from the volumetric flow control valve (6) causing the inlet valve (4) to open.

4. The high-pressure pump (1) according to claim 3, wherein the specified volumetric flow from the volumetric flow control valve (6) that causes the inlet valve (4) to open is at least 10% of the volumetric flow flowing through the fully open volumetric flow control valve (6).

5. The high-pressure pump (1) according to one of the preceding claims, wherein the cooling device (5) is implemented by a corresponding flow guidance of the fluid in the vicinity of the piston (2).

6. The high-pressure pump (1) according to one of the preceding claims, wherein the bypass throttle (7) is connected in parallel with and bypasses the volumetric flow control valve (6).

7. The high-pressure pump (1) according to one of the preceding claims, wherein the bypass throttle (7) and the volumetric flow control valve (6) are connected to a fluid source and preferably the return throttle (9) is connected to a fluid sink.

8. The high-pressure pump (1) according to one of the preceding claims, further comprising an outlet valve (8) for letting the fluid out of the pump chamber (3), wherein the outlet valve (8) is preferably provided with a spring bias which ensures that the fluid does not leave the pump chamber (3) until it reaches a desired pressure level that is greater than the pressure level upstream of the inlet valve (4).

9. The high-pressure pump (1) according to one of the preceding claims, wherein the volumetric flow control valve (6) is a 2/2-way valve, particularly a 2/2 solenoid valve, which in a first switch position connects the fluid channels leading to the volumetric flow control valve (6) and in a second switch position cuts off the fluid channels leading to the volumetric flow control valve (6).

10. The high-pressure pump (1) according to one of the preceding claims, wherein any valve upstream of the inlet valve (4) has no pressure-control and/or pressure-limiting function, and preferably the high-pressure pump (1) contains no pressure-control and/or pressure-limiting valve.

11. The high-pressure pump (1) according to one of the preceding claims, wherein the high-pressure pump (1) is a roller tappet-type pump.

12. A fuel-injection system having a high-pressure pump (1) according to one of the preceding claims, wherein fuel conveyed from a fuel tank by a fuel pump is supplied to the volumetric flow control valve (6) and the bypass throttle (7).

13. The fuel-injection system according to claim 12, wherein the return throttle (9) is connected to the fuel tank in order to supply fuel flowing out of the high-pressure pump (1) via the return throttle (9) to the fuel tank.

14. A work machine having a high-pressure pump (1) according to claims 1 to 11 or having a fuel-injection system according to claims 12 or 13.

## Revendications

1. Pompe haute pression (1) destinée à élever un niveau de pression d'un fluide, en particulier d'un carburant, comprenant :
un piston (2) mobile destiné à comprimer une chambre de pompe (3),
une vanne d'entrée (4) destinée à faire entrer le fluide dans la chambre de pompe (3),
un dispositif de refroidissement (5) destiné à refroidir le piston (2) à l'aide de fluide s'écoulant en amont de la vanne d'entrée (4), et
un réducteur de débit de retour (9) destiné à évacuer un fluide en aval du dispositif de refroidissement (5)
**caractérisée par**
une vanne de régulation de débit volumétrique (6) qui est disposée en amont du dispositif de refroidissement (5) et qui influe sur un débit volumétrique du fluide parcourant le dispositif de refroidissement (5) jusqu'à la vanne d'entrée (4),
un réducteur de débit de dérivation (7) destiné à contourner la vanne de régulation de débit volumétrique (6), dans laquelle
le réducteur de débit de dérivation (7) et le réducteur de débit de retour (9) sont chacun conçus pour permettre le passage d'un débit volumétrique défini de fluide, et
le débit volumétrique défini du réducteur de débit de dérivation (7) est inférieur au débit volumétrique défini du réducteur de débit de retour (9).

2. Pompe haute pression (1) selon la revendication précédente, dans laquelle la vanne d'entrée (4) présente une sollicitation par ressort et est conçue pour autoriser un afflux du fluide dans la chambre de pompe (3) uniquement quand la vanne de régulation du débit volumétrique (6) prend une position ouverte.

3. Pompe haute pression (1) selon la revendication 2, dans laquelle la vanne d'entrée (4) avec sollicitation par ressort est conçue pour autoriser un afflux du fluide dans la chambre de pompe (3) seulement quand un débit volumétrique défini provenant de la vanne de régulation de débit volumétrique (6) est dépassé afin d'empêcher qu'une faible fuite de la vanne de régulation de débit volumétrique (6) entraîne déjà une ouverture de la vanne d'entrée (4).

4. Pompe haute pression (1) selon la revendication 3, dans laquelle le débit volumétrique défini provenant de la vanne de régulation de débit volumétrique (6) qui entraîne une ouverture de la vanne d'entrée (4) correspond à au moins 10 % du débit volumétrique s'écoulant par la vanne de régulation de débit volumétrique (6) entièrement ouverte.

5. Pompe haute pression (1) selon l'une des revendications précédentes, dans laquelle le dispositif de refroidissement (5) est mis en oeuvre par un guidage d'écoulement correspondant du fluide dans la zone du piston (2).

6. Pompe haute pression (1) selon l'une des revendications précédentes, dans laquelle le réducteur de débit de dérivation (7) est monté en parallèle avec la vanne de régulation de débit volumétrique (6) et court-circuite cette dernière.

7. Pompe haute pression (1) selon l'une des revendications précédentes, dans laquelle le réducteur de débit de dérivation (7) et la vanne de régulation de débit volumétrique (6) sont reliés à une source de fluide et le réducteur de débit de retour (9) est de préférence relié à un récepteur de fluide.

8. Pompe haute pression (1) selon l'une des revendications précédentes, comprenant en outre une vanne de sortie (8) permettant la sortie du fluide hors de la chambre de pompe (3), la vanne de sortie (8) étant de préférence pourvue d'une sollicitation par ressort qui a pour effet que le fluide quitte la chambre de pompe (3) uniquement à un niveau de pression souhaité qui est supérieur au niveau de pression en amont de la vanne d'entrée (4).

9. Pompe haute pression (1) selon l'une des revendications précédentes, dans laquelle la vanne de régulation de débit volumétrique (6) est une vanne à 2/2 voies, en particulier une électrovanne à 2/2 voies, qui, dans une première position de commutation, relie les canaux de fluide qui atteignent la vanne de régulation de débit volumétrique (6) et, dans une seconde position de commutation, coupe les canaux de fluide qui atteignent la vanne de régulation de débit volumétrique (6).

10. Pompe haute pression (1) selon l'une des revendications précédentes, dans laquelle chaque vanne située en amont de la vanne d'entrée (4) ne présente aucune fonction de régulation de pression et/ou de limitation de pression, la pompe haute pression (1) ne contenant de préférence aucune vanne de régulation de pression et/ou de limitation de pression.

11. Pompe haute pression (1) selon l'une des revendications précédentes, la pompe haute pression (1) étant de type pompe à poussoir à galet.

12. Système d'injection de carburant comportant une pompe haute pression (1) selon l'une des revendications précédentes, dans lequel la vanne de régulation de débit volumétrique (6) et le réducteur de débit de dérivation (7) sont alimentés en carburant transporté depuis un réservoir de carburant par le biais d'une pompe à carburant.

13. Système d'injection de carburant selon la revendication 12, dans lequel le réducteur de débit de retour (9) est relié au réservoir de carburant pour alimenter le réservoir de carburant en carburant s'écoulant de la pompe haute pression (1) par le biais du réducteur de débit de retour (9).

14. Machine de travail comportant une pompe haute pression (1) selon les revendications 1 à 11 ou un système d'injection de carburant selon les revendications 12 ou 13.
